# EUROPÄISCHE PATENTSCHRIFT

(11) **EP 3 708 727 B1**
(45) Veröffentlichungstag und Bekanntmachung des Hinweises auf die Patenterteilung: **10.11.2021**
(21) Anmeldenummer: 19162223.2
(22) Anmeldetag: 12.03.2019
(51) Int. Cl.: E03D 11/14, E03C 1/324

(54) **SANITÄRARTIKELANORDNUNG UND VERFAHREN ZUR MONTAGE DIESER**
SANITARY ARTICLE ASSEMBLY AND METHOD OF ASSEMBLING THEREOF
DISPOSITION D'UN ÉQUIPEMENT SANITAIRE ET PROCÉDÉ DE MONTAGE DE CELUI-CI

(43) Veröffentlichungstag der Anmeldung: 16.09.2020
(73) Patentinhaber: Geberit International AG, 8645 Jona (CH)
(72) Erfinder: ZWICKER, Maurus, 8733 Eschenbach (CH)
(74) Vertreter: Frischknecht, Harry Ralph

(56) Entgegenhaltungen:
- WO-A1-2013/167186
- JP-A- 2019 002 176
- US-A1- 2018 216 334

## Beschreibung

### TECHNISCHES GEBIET

Die vorliegende Erfindung betrifft eine Sanitärartikelanordnung zur Montage eines Sanitärartikels an unterschiedlichen Höhenlage nach dem Oberbegriff von Anspruch 1.

### STAND DER TECHNIK

Sanitärartikel, wie beispielsweise ein Bidet, eine Toilettenschüssel oder ein Waschtisch, werden typischerweise an unterschiedlichen Höhenlagen montiert. Hierbei wird in der Regel der Körpergrösse der Benutzer Rechnung getragen.

Aus dem Stand der Technik sind viele Anordnungen bekannt geworden, welche eine derartige Montage erlauben, siehe z.B. WO2013167186A1, US2018216334A1 und JP2019002176A.

### DARSTELLUNG DER ERFINDUNG

Ausgehend vom Stand der Technik liegt der Erfindung eine Aufgabe zugrunde, eine Sanitärartikelanordnung anzugeben, deren Sanitärartikel einfach auf unterschiedlichen Höhenlagen montierbar ist.

Diese Aufgabe löst der Gegenstand vom Anspruch 1. Demgemäss umfasst eine Sanitärartikelanordnung einen Sanitärartikel, ein Befestigungselement zur Befestigung des Sanitärartikels an eine gebäudeseitige Lagerstelle und ein Positionselement. Das Positionselement umfasst eine Durchgangsöffnung. Der Sanitärartikel weist einen in Einbaulage in vertikaler Richtung orientierten Schlitz, der sich durch eine Rückwand des Sanitärartikels hindurch erstreckt, und eine den Schlitz mindestens teilweise umgebende und sich von der Oberfläche der Rückwand in den Sanitärartikel hinein erstreckende Aufnahme auf. Das Positionselement ist in die Aufnahme einlegbar, derart, dass Teile des Befestigungselementes durch den Schlitz und durch die Durchgangsöffnung hindurch geführt werden, wobei die Lage der Durchgangsöffnung in der Aufnahme die Höhenlage des Sanitärartikels bestimmt.

Hierdurch kann eine sehr einfache Höheneinstellung erreicht werden. Je nach Lage der Durchgangsöffnung am Positionselement kann eine unterschiedliche Höheneinstellung erreicht werden. Mit anderen Worten, kann der Sanitärinstallateur beispielsweise durch unterschiedliches Einlegen des Positionselementes in die Aufnahme oder durch unterschiedliches Auswählen des Positionselementes die Lage des Befestigungselementes im Schlitz einstellen und dementsprechend die Höhe des Sanitärartikels einstellen.

In einer **ersten Ausführungsform** umfasst die Sanitärartikelanordnung ein Set von mindestens zwei Positionselementen, wobei die Lage der Durchgangsöffnung an einem der Positionselemente unterschiedlich zur Lage der Durchgangsöffnung am anderen der Positionselemente ist. Der Sanitärinstallateur kann die Höhenlage durch Auswählen des einen oder des anderen Positionselement auswählen.

Das Set hat den Vorteil, dass dem Installateur verschiedene unterschiedliche Positionselemente an die Hand gegeben werden kann, und er das passende dann einlegen kann.

Vorzugsweise sind die Durchgangsöffnung zwischen den Positionselementen des Sets derart angeordnet, dass ein Höheneinstellbereich von 1 bis 5 cm resultiert.

In einer Variante der ersten Ausführungsform umfasst eines der Positionselemente genau eine Durchgangsöffnung. Die Durchgangsöffnung ist vorzugsweise mittig im Positionselement angeordnet. Weiter umfasst ein anderes der Positionselemente mindestens eine Durchgangsöffnung. Bei diesem Positionselement liegt die mindestens eine Durchgangsöffnung mit einem ersten Abstand von einer ersten Randfläche und einem zweiten Abstand von einer zweiten Randfläche entfernt liegt, wobei der erste Abstand zum zweiten Abstand unterschiedlich ist, wobei das Positionselement derart in die Aufnahme einlegbar ist, dass eine der genannten Randflächen in Kontakt mit einer Anschlagsfläche der Aufnahme kommt, wobei die Lage der mindestens einen Durchgangsöffnung bezüglich der Anschlagsfläche je nach sich in Kontakt mit der Anschlagsfläche befindlicher Randfläche unterschiedlich ist, so dass die Durchgangsöffnung an unterschiedlichen Höhenlagen zu liegen kommt und so dass der Sanitärartikel an unterschiedlichen Höhenlagen montierbar ist. Letzteres Positionselement hat den Vorteil, dass unterschiedliches Einlegen desselben in die Aufnahme, unterschiedliche Höhenlagen erreichbar sind. Die Durchgangsöffnung liegt demnach mit dem ersten Abstand beabstandet zu einer ersten Randfläche des Positionselementes und mit einem zweiten Abstand beabstandet zu einer zweiten Randfläche des Positionselementes. Mit einem derartigen Positionselement ist der Sanitärartikel an zwei unterschiedlichen Höhenlagen positionierbar.

In einer **zweiten Ausführungsform** ist das Positionselement mit einer ersten Randfläche und einer zweiten Randfläche ausgebildet ist, wobei die mindestens eine Durchgangsöffnung mit einem ersten Abstand von der ersten Randfläche und einem zweiten Abstand von der zweiten Randfläche entfernt liegt, wobei der erste Abstand zum zweiten Abstand unterschiedlich ist. Das Positionselement ist derart in die Aufnahme einlegbar, dass eine der genannten Randflächen in Kontakt mit einer Anschlagsfläche der Aufnahme kommt, wobei die Lage der mindestens einen Durchgangsöffnung bezüglich der Anschlagsfläche je nach gewählter Randfläche unterschiedlich ist, so dass die Durchgangsöffnung an unterschiedlichen Höhenlagen zu liegen kommt und so dass der Sanitärartikel an unterschiedlichen Höhenlagen montierbar ist.

Vorzugsweise sind die Abstände zwischen der Durchgangsöffnung und den Randflächen derart, dass die Distanz zwischen der Lage der Durchgangsöffnung wenn die erste Randfläche mit der Anschlagsfläche in Kontakt ist und zwischen der Lage der Durchgangsöffnung wenn die zweite Randfläche mit der Anschlagsfläche in Kontakt ist im Bereich von 1 cm bis 5 cm ist.

Somit kann der Sanitärartikel in einem Höhenbereich von 1 cm bis 5 cm eingestellt werden.

Teile des Befestigungselementes werden durch den Schlitz und durch die Durchgangsöffnung geführt.

Die Anschlagsfläche bei beiden Ausführungsformen verläuft vorzugsweise quer oder vorzugsweise mindestens abschnittsweise quer zur Orientierung des Schlitzes. Vorzugsweise wird die Anschlagsfläche durch eine Seitenfläche der Ausnehmung bereitgestellt.

Die Zahl der Durchgangsöffnungen kann bei beiden Ausführungsformen unterschiedlich sein.

Beispielsweise kann das Positionselement genau eine oder genau zwei oder mehr als zwei Durchgangsöffnung umfassen. Je mehr Durchgangsöffnungen vorhanden sind, desto mehr Gestaltungsspielraum entsteht bei der Einstellung der Höhenlage.

Besonders bevorzugt umfasst das Positionselement für beide Ausführungsformen mindestens zwei, insbesondere genau zwei, Durchgangsöffnungen und mindestens zwei gegenüberliegende Randflächen, wobei die mindestens zwei Durchgangsöffnungen quer zur Längsrichtung des Schlitzes versetzt zueinander angeordnet sind. Weiter ist das Positionselement mit einer ersten Fläche voran oder einer gegenüber der ersten Fläche liegenden zweiten Fläche in die Aufnahme einsetzbar. Die versetzte Anordnung hat insbesondere den Vorteil, dass das gleiche Positionselement in unterschiedlichen Lagen in die Aufnahme einsetzbar ist und hierdurch eine kleinere Dimensionierung der Abstände erreicht werden kann.

Vorzugsweise weist die Aufnahme von beiden Ausführungsformen eine parallel zur Oberfläche der Rückwand erlaufende Grundfläche auf, von welcher sich die besagte Anschlagsfläche im Wesentlichen rechtwinklig weg erstreckt, wobei der Schlitz sich von der Grundfläche durch die Rückwand des Sanitärartikels hindurch erstreckt.

Wenn das Positionselement in der Aufnahme liegt, so liegt das Positionselement auf der Grundfläche auf.

Vorzugsweise liegen die Durchgangsöffnungen in beiden Ausführungsformen derart im Positionselement, dass bei jeder Lage des Positionselements in der Aufnahme, die lichte Weite mindestens einer der Durchgangsöffnungen in der lichten Weite des Schlitzes liegt.

Vorzugsweise weist die Aufnahme beider Ausführungsformen eine Seitenfläche auf und das Positionselement weist eine Seitenfläche auf, wobei der Abstand zwischen einer mittig sich durch den Schlitz erstreckenden Achse und der Seitenfläche der Aufnahme gleich oder im Wesentlichen gleich dem Abstand zwischen der Mittelachse der Durchgangsöffnung und der Seitenfläche des Positionselements ist.

Vorzugsweise weist das Positionselement beider Ausführungsformen mindestens eine erste Gruppe von jeweils mindestens einer Durchgangsöffnung und eine zweite Gruppe von jeweils mindestens einer Durchgangsöffnung aufweist, wobei die erste Gruppe einer ersten Seitenfläche und die zweite Gruppe einer zweiten Seitenfläche zugeordnet ist, wobei
- der Abstand zwischen einer mittig sich durch den Schlitz erstreckenden Achse und der Seitenfläche der Aufnahme gleich oder im Wesentlichen gleich dem Abstand zwischen der Mittelachse der Durchgangsöffnungen der ersten Gruppe und der zugeordneten Seitenfläche des Positionselements ist und
- der Abstand zwischen einer mittig sich durch den Schlitz erstreckenden Achse und der Seitenfläche der Aufnahme gleich oder im Wesentlichen gleich dem Abstand zwischen der Mittelachse der Durchgangsöffnungen der zweiten Gruppe und der zugeordneten Seitenfläche des Positionselements ist.

Vorzugsweise ist die Form der Aufnahme beider Ausführungsformen im Wesentlichen identisch zur Form des Positionselementes, wobei das Positionselement vorzugsweise vollständig in der Aufnahme liegt. Vorzugsweise füllt das Positionselement die Aufnahme vollständig aus.

Die Form der Aufnahme und diejenige des Positionselements kann bei Betrachtung rechtwinklig auf die Rückwand vorzugsweise rechteckig oder oval sein. Andere Formen sind auch denkbar. Durch eine Veränderung der Form und der Lage der Durchgangsöffnungen bezüglich der jeweiligen Flächen können die für die Höhenlage vorgesehenen Abstände variiert werden.

Vorzugsweise weist das Befestigungselement eine Lagerstange und optionale Lagerlaschen auf, wobei sich sowohl die Lagerstange als auch die Lagerlaschen durch den Schlitz und durch die Durchgangsöffnung hindurch erstrecken.

Die Lagerstange ist vorzugsweise eine Gewindestange und kann mit einem gebäudeseitig orstfest montierten Gegenstück verbunden werden.

Vorzugsweise weist das Befestigungselement weiter ein mit der Lagerstange zusammenwirkendes Klemmelement auf, welches an einer Anschlagsfläche am Sanitärartikel anliegt, wobei die Anschlagsfläche gegenüber der Aufnahme an der Rückwand angeordnet ist. Das Klemmelement ist vorzugsweise ein Gewindeelement, welches mit einem Werkzeug betätigbar ist.

Vorzugsweise ist der Sanitärartikel ein Urinal oder ein Bidet oder eine Klosettschüssel oder ein Waschtisch.

Vorzugsweise sind zwei Schlitze, zwei Aufnahmen sowie zwei Befestigungselemente angeordnet.

Vorzugsweise ist der Sanitärartikel aus Keramik. Vorzugsweise ist das Positionselement aus Kunststoff.

Ein Verfahren zur Montage einer Sanitärartikelanordnung nach obiger Beschreibung ist dadurch charakterisiert, dass in einem ersten Schritt die Montagehöhe des Sanitärartikels bestimmt wird, und dass in einem zweiten Schritt ein Positionselement derart in die Aufnahme eingelegt wird, dass die die Montagehöhe definierende Durchgangsöffnung auf der entsprechenden Höhe in der Aufnahme liegt.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Sanitärartikelanordnung nach einer ersten Ausführungsform der vorliegenden Erfindung;
- Fig. 2: die Ansicht gemäss der Figur 1 als Explosionsdarstellung;
- Fig. 3: eine Detailansicht eines Positionselements nach einer ersten Variante zum Einsatz in die Sanitärartikelanordnung nach Figuren 1 und 2;
- Fig. 4: eine Detailansicht eines Positionselements nach einer zweiten Variante zum Einsatz in die Sanitärartikelanordnung nach Figuren 1 und 2;
- Fig. 5: eine perspektivische Ansicht einer Sanitärartikelanordnung nach einer zweiten Ausführungsform der vorliegenden Erfindung;
- Fig. 6: eine Detailansicht eines Positionselementes für den Einsatz in der Sanitärartikelanordnung nach der Figur 5; und
- Fig. 7: die Ansicht gemäss der Figur 6 als Explosionsdarstellung;

### BESCHREIBUNG BEVORZUGTER AUSFÜHRUNGSFORMEN

In den Figuren 1 bis 4 wird eine erste Ausführungsform einer Sanitärartikelanordnung gemäss der vorliegenden Erfindung beziehungsweise Details davon gezeigt. Die Figuren 5 bis 7 zeigen eine zweite Ausführungsform beziehungsweise Details davon.

Die Sanitärartikelanordnung 1 gemäss beiden Ausführungsformen umfasst ein Sanitärartikel 2, ein Befestigungselement 3 zur Befestigung des Sanitärartikels 1 an eine gebäudeseitige Lagerstelle und mindestens ein Positionselement 4. Der Sanitärartikel 2 ist hier als Bidet gezeigt. Der Sanitärartikel kann aber auch eine Toilettenschüssel, ein Urinal oder ein Waschtisch sein. Die gebäudeseitige Lagerstelle ist in den Figuren nicht gezeigt. Bei der gebäudeseitigen Lagerstelle handelt es sich beispielsweise um einen Montagerahmen oder eine anderweitige Befestigungsstruktur.

Der Sanitärartikel 2 weist einen in Einbaulage in vertikale Richtung V orientierten Schlitz 8 auf. Der Schlitz 8 erstreckt sich durch eine Rückwand 9 des Sanitärartikels 2 hindurch. Weiter weist der Sanitärartikel 2 eine den Schlitz 8 mindestens teilweise umgebende und sich von der Oberfläche 15 der Rückwand 9 in den Sanitärartikel 2 hineinerstreckende Aufnahme 10, in welche das Positionselement 4 eingelegt werden kann, auf. In den gezeigten Ausführungsformen sind zwei Aufnahmen 10 mit jeweils einem Schlitz 8 angeordnet. In Einbaulage liegt der Sanitärartikel 2 mit der Rückwand 9 an einer gebäudeseitigen Wand an.

In beiden Ausführungsformen umfasst das Positionselement 4 mindestens eine Durchgangsöffnung 7. Teile des Befestigungselementes 3, typischerweise eine Gewindestange, können durch den Schlitz 8 und durch die Durchgangsöffnung 7 geführt werden. Die Lage der Durchgangsöffnung 7 kann je nach Positionselement 4 bzw. je nach Lage des Positionselements 4 in der Aufnahme unterschiedlich sein, wodurch eine unterschiedliche Montagehöhe des Sanitärartikels 2 erreicht werden kann. Die Lage der Durchgangsöffnung 7 in der Aufnahme gibt die Montagehöhe des Sanitärartikels 2 vor.

Gemäss der **ersten Ausführungsform** umfasst die Sanitärartikelanordnung 1 ein Set von mindestens zwei Positionselementen 4, wobei die Lage der Durchgangsöffnungen 7 an einem der Positionselemente unterschiedlich zur Lage der Durchgangsöffnungen 7 am anderen der Positionselemente ist. In den Figuren 2 bis 4 werden die unterschiedlichen Positionselemente 4 gezeigt.

Das Positionselement 4 gemäss der Figuren 2 und 3 umfasst eine einzige Durchgangsöffnung 7. Das Positionselement gemäss der Figuren 2 und 4 umfasst zwei beabstandet zueinander liegende Durchgangsöffnungen 7. Der Installateur kann nun aus dem Set das für die gewünschte Höhenlage passende Positionselement 4 auswählen und in die Aufnahme 10 einsetzen. Je nach Auswahl kommt die Durchgangsöffnung 7 auf einer anderen Höhenlage zu liegen.

Zudem weist das in der Figur 4 gezeigte Positionselement 4 mit den zwei Durchführöffnungen 7 übereinander weiterhin den Vorteil auf, dass unabhängig von der Lage des Positionselementes 4 in der Aufnahme 10 das Befestigungselement 3 beziehungsweise Teile davon wahlweise durch die obere oder durch die untere Durchgangsöffnung 7 hindurchgeführt werden kann.

Die Durchgangsöffnung 7 kann mittig, so wie in der Figur 3 dargestellt, im Positionselement 4 liegen. Alternativerweise kann die Durchgangsöffnung 7 auch in unterschiedlichen Abständen zu zwei gegenüberliegenden Randflächen 5, 6 des Positionselementes 4 liegen. Die Abstände tragen in der Figur 4 die Bezugszeichen A1 bzw. A2. Das Positionselement 4 ist dabei derart in die Aufnahme 10 einlegbar, dass eine seiner Randflächen 5, 6 in Kontakt mit einer Anschlagsfläche 11 kommt. Die Lage der mindestens einen Durchgangsöffnung 7 bezüglich der Anschlagsfläche 11 ist je nach sich in Kontakt mit der Anschlagsfläche 11 befindlicher Randfläche 5, 6 unterschiedlich. Hierbei kommt die Durchgangsöffnung 7 an unterschiedlichen Höhenlagen bezüglich der Anschlagsfläche 11 zu liegen. Daher kann der Sanitärartikel 2 an unterschiedlichen Höhenlagen montiert werden.

Die Anschlagsfläche 11 der Aufnahme 10 in der Ausführungsform der Figuren 1 bis 4 ist im Wesentlichen als gerundete Anschlagsfläche 11 ausgebildet.

Weiter ist das Positionselement 4 gemäss der ersten Ausführungsform ist in seiner Grundform im Wesentlichen länglich ausgebildet. Auch die Aufnahme 10 weist eine längliche Form auf. Die Formen von Aufnahme 10 und vom Positionselement 4 sind im Wesentlichen kongruent zueinander. Die Durchgangsöffnungen 7 liegen dabei derart im Positionselement 4, dass bei jeder Lage des Positionselementes 4 in der Aufnahme 10 die lichte Weite von mindestens einer der Durchgangsöffnungen 7 in der lichten Weite des Schlitzes 10 liegt.

In den Figuren 5 bis 7 wird eine **zweite Ausführungsform** der Sanitärartikelanordnung gezeigt, wobei das Positionselement 4 mit mindestens zwei Durchgangsöffnungen ausgebildet ist. Hier sind drei Durchgangsöffnungen 7 vorhanden. Die Durchgangsöffnungen 7 liegen in unterschiedlichen Abständen zu der Randfläche 5, 6. Durch unterschiedliches Einlegen des Positionselementes 4 kann die Höhenlage beziehungsweise der Abstand zwischen der Anschlagsfläche 11 der Aufnahme 10 und der Durchgangsöffnungen 7 entsprechend eingestellt werden. Zudem weist das in der Figur 4 gezeigte Positionselement 4 weiterhin den Vorteil auf, dass unabhängig von der Lage des Positionselementes 4 in der Aufnahme 10 das Befestigungselement 3 beziehungsweise Teile davon wahlweise durch die obere oder durch die untere Durchgangsöffnung 7 hindurchgeführt werden kann.

Weiter ist das Positionselement 4 gemäss der zweiten Ausführungsform in seiner Grundform im Wesentlichen rechteckig ausgebildet. Auch die Aufnahme 10 weist eine rechteckige Form auf. Die Durchgangsöffnungen 7 liegen dabei derart im Positionselement 4, dass bei jeder Lage des Positionselementes 4 in der Aufnahme 10 die lichte Weite von mindestens einer der Durchgangsöffnungen 7 in der lichten Weite des Schlitzes 10 liegt. Typischerweise kann das Positionselement 4 je nach gewünschter Durchgangsöffnung 7 mit einer ersten Fläche 12 voran oder mit einer gegenüber der ersten Fläche 12 liegenden zweiten Fläche 13 in die Aufnahme 10 eingesetzt werden. Durch die drei Durchgangsöffnungen 7 können mindestens drei verschiedene Höhenlagen erreicht werden.

Die Anschlagsfläche 11 in der Ausführungsform gemäss den Figuren 5 - 7 ist als ebene Anschlagsfläche mit gerundeten Übergangskanten ausgebildet. Andere Formen sind auch denkbar.

Die Aufnahme 10 weist in beiden Ausführungsformen weiter eine Seitenfläche 16 auf. Weiter weist auch das Positionselement 4 eine Seitenfläche 17 auf. Der Abstand X zwischen einer sich mittig durch den Schlitz 8 erstreckenden Achse L8 und der Seitenfläche 16 der Aufnahme 10 ist im Wesentlichen gleich zu dem Abstand X zwischen der Mittelachse M der Durchgangsöffnung 7 und der Seitenfläche 17 des Positionselementes 4. Bei der zweiten Ausführungsform umfasst das Positionselement 4 mindestens eine erste Gruppe von jeweils mindestens einer Durchgangsöffnung 7 und eine zweite Gruppe von jeweils mindestens einer Durchgangsöffnung 7. Die erste Gruppe ist einer ersten Seitenfläche 17 und die zweite Gruppe ist einer zweiten Seitenfläche 18 zugeordnet. Der Abstand X zwischen einer sich mittig durch den Schlitz 8 hindurch erstreckenden Achse L8 und der Seitenfläche 16 der Aufnahme 10 ist im Wesentlichen gleich dem Abstand X zwischen der Mittelachse M der Durchgangsöffnungen 7 der ersten Gruppe und der zugeordneten Seitenfläche des Positionselementes. Weiter ist der Abstand X zwischen einer sich mittig durch den Schlitz erstreckenden Achse L8 und der Seitenfläche der Aufnahme gleich oder im Wesentlichen gleich dem Abstand X zwischen der Mittelachse M der Durchgangsöffnung 7 der zweiten Gruppe und der zugeordneten Seitenfläche des Positionselementes 4.

Die Form der Aufnahme 10 ist im Wesentlichen identisch zur Form des Positionselementes 4. Das Positionselement 4 liegt im eingesetzten Zustand im Wesentlichen vollständig in der Aufnahme 10. Das heisst, dass das Positionselement 4 die Aufnahme 10 entsprechend ausfüllt.

Das Befestigungselement 3 beider Ausführungsformen umfasst eine Lagerstange, typischerweise eine Gewindestange, und weiter optionale Lagerlaschen 19. Sowohl die Lagerstange als auch die Lagerlaschen 19 erstrecken sich durch den Schlitz 8 und durch die Durchgangsöffnung 7 hindurch. In der gezeigten Ausführungsform sind die Lagerlaschen 19 als elastische Federlaschen ausgebildet und weisen am vorderen Ende einen Anschlagsabschnitt 21 auf. Gegenüber dem Anschlagsabschnitt 21 weist das Befestigungselement 3 ein Klemmelement 20 auf. Das Klemmelement 20 kann über eine Betätigungsstange 22 betätigt werden. Mit dem Klemmelement 20 kann eine Gewindemutter mit der hier nicht gezeigten Gewindestange einen Eingriff eingehen. Die Lagerlaschen 19 dienen hier weiter der Befestigung des Positionselementes 4 in der Aufnahme.

Das Klemmelement 20 liegt an einer Anschlagsfläche 21 am Sanitärartikel 1 an. Die Anschlagsfläche 21 ist gegenüber der Aufnahme 10 an der Rückwand 9 angeordnet.

**BEZUGSZEICHENLISTE**

| | | | |
|---|---|---|---|
| 1 | Sanitärartikelanordnung | | Positionselementes |
| 2 | Sanitärartikel | 19 | Lagerlaschen |
| 3 | Befestigungselement | 20 | Klemmelement |
| 4 | Positionselement | 21 | Anschlagsabschnitt |
| 5 | erste Randfläche | 22 | Betätigungsstange |
| 6 | zweite Randfläche | | |
| 7 | Durchgangsöffnung | | |
| 8 | Schlitz | | |
| 9 | Rückwand | A1 | erster Abstand |
| 10 | Aufnahme | A2 | zweiter Abstand |
| 11 | Anschlagsfläche | V | vertikale Richtung |
| 12 | erste Fläche | X | Abstand |
| 13 | zweite Fläche | L8 | Achse des Schlitzes |
| 14 | Grundfläche | | |
| 15 | Oberfläche der Rückwand | | |
| 16 | Seitenfläche der Aufnahme | | |
| 17 | Seitenfläche des | | |
| | Positionselementes | | |
| 18 | Seitenfläche des | | |

## Patentansprüche

1. Sanitärartikelanordnung (1) umfassend
einen Sanitärartikel (2), insbesondere ein Bidet oder eine Toilettenschüssel oder ein Urinal oder ein Waschtisch,
ein Befestigungselement (3) zur Befestigung des Sanitärartikels (1) an eine gebäudeseitige Lagerstelle, und mindestens ein Positionselement (4) mit mindestens einer Durchgangsöffnung (7), **dadurch gekennzeichnet, dass** der Sanitärartikel (2) einen in Einbaulage in vertikaler Richtung (V) orientierten Schlitz (8), der sich durch eine Rückwand (9) des Sanitärartikels (2) hindurch erstreckt, und eine den Schlitz (8) mindestens teilweise umgebende und sich von der Oberfläche (15) der Rückwand (9) in den Sanitärartikel (2) hinein erstreckende Aufnahme (10) aufweist, und
wobei das Positionselement (4) in die Aufnahme (10) einlegbar ist, derart, dass Teile des Befestigungselementes (3) durch den Schlitz (8) und durch die Durchgangsöffnung (7) hindurch geführt werden, wobei die Lage der Durchgangsöffnung (7) in der Aufnahme (10) die Höhenlage des Sanitärartikels (2) vorgibt bzw. bestimmt.

2. Sanitärartikelanordnung (1) nach Anspruch 1, **dadurch gekennzeichnet, dass** die Sanitärartikelanordnung (1) ein Set von mindestens zwei Positionselementen (4) aufweist, wobei die Lage der Durchgangsöffnung (7) an einem der Positionselemente (4) unterschiedlich zur Lage der Durchgangsöffnung (7) am anderen der Positionselemente (4) ist.

3. Sanitärartikelanordnung (1) nach Anspruch 2, **dadurch gekennzeichnet, dass** die Durchgangsöffnung (7) zwischen den Positionselementen des Sets derart angeordnet sind, dass ein Höheneinstellbereich von 1 bis 5 cm resultiert.

4. Sanitärartikelanordnung nach Anspruch 1 oder einem der Ansprüche 2 oder 3, **dadurch gekennzeichnet, dass** ein Positionselement (4) mit einer ersten Randfläche (5) und einer zweiten Randfläche (6) ausgebildet ist, wobei die mindestens eine Durchgangsöffnung (7) mit einem ersten Abstand (A1) von der ersten Randfläche (5) und einem zweiten Abstand (A2) von der zweiten Randfläche (6) entfernt liegt, wobei der erste Abstand (A1) zum zweiten Abstand (A2) unterschiedlich ist, wobei das Positionselement derart in die Aufnahme (10) einlegbar ist, dass eine der genannten Randflächen (5, 6) in Kontakt mit einer Anschlagsfläche (11) der Aufnahme (10) kommt, wobei die Lage der mindestens einen Durchgangsöffnung (7) bezüglich der Anschlagsfläche (11) je nach sich in Kontakt mit der Anschlagsfläche (11) befindlicher Randfläche (5, 6) unterschiedlich ist, so dass die Durchgangsöffnung (7) an unterschiedlichen Höhenlagen zu liegen kommt und so dass der Sanitärartikel (2) an unterschiedlichen Höhenlagen montierbar ist.

5. Sanitärartikelanordnung (1) nach Anspruch 4, **dadurch gekennzeichnet, dass** die Abstände (A1, A2) zwischen der Durchgangsöffnung (7) und den Randflächen (5, 6) derart sind, dass die Distanz zwischen der Lage der Durchgangsöffnung (7) wenn die erste Randfläche (5) mit der Anschlagsfläche (11) in Kontakt ist und zwischen der Lage der Durchgangsöffnung (7) wenn die zweite Randfläche (6) mit der Anschlagsfläche (11) in Kontakt ist im Bereich von 1 cm bis 5 cm ist.

6. Sanitärartikelanordnung (1) nach einem der vorhergehenden Ansprüche, **dadurch gekennzeichnet, dass** das Positionselement (4) genau eine Durchgangsöffnung (7) aufweist; und/oder dass das Positionselement (4) mindestens zwei, insbesondere genau zwei, Durchgangsöffnungen (7) aufweist.

7. Sanitärartikelanordnung (1) nach einem der vorhergehenden Ansprüche 1 bis 5, **dadurch gekennzeichnet, dass** das Positionselement (4) mindestens zwei, insbesondere genau zwei, Durchgangsöffnungen (7) und mindestens zwei gegenüberliegende Randflächen (5, 6) aufweist, wobei die mindestens zwei Durchgangsöffnungen (7) quer zur Längsrichtung des Schlitzes (8) versetzt zueinander angeordnet sind, wobei das Positionselement (4) mit einer ersten Fläche (12) voran oder einer gegenüber der ersten Fläche (12) liegenden zweiten Fläche (13) in die Aufnahme (10) einsetzbar ist.

8. Sanitärartikelanordnung (1) nach einem der vorhergehenden Ansprüche, **dadurch gekennzeichnet, dass** die Aufnahme (10) eine vorzugsweise parallel zur Oberfläche der Rückwand (9) verlaufende Grundfläche (14) aufweist, von welcher sich die besagte Anschlagsfläche (11) im Wesentlichen rechtwinklig weg erstreckt, wobei der Schlitz (8) sich von der Grundfläche (14) durch die Rückwand (9) des Sanitärartikels (2) hindurch erstreckt.

9. Sanitärartikelanordnung (1) nach einem der vorhergehenden Ansprüche, **dadurch gekennzeichnet, dass** die Durchgangsöffnungen (7) derart im Positionselement (4) liegen, dass bei jeder Lage des Positionselements (4) in der Aufnahme (10), die lichte Weite mindestens einer der Durchgangsöffnungen (7) in der lichten Weite des Schlitzes (8) liegt.

10. Sanitärartikelanordnung (1) nach einem der vorhergehenden Ansprüche, **dadurch gekennzeichnet,**
**dass** die Aufnahme (10) eine Seitenfläche (16) aufweist und dass das Positionselement (4) eine Seitenfläche (17) aufweist, wobei ein Abstand zwischen einer mittig sich durch den Schlitz (8) erstreckenden Achse (L8) und der Seitenfläche (16) der Aufnahme (10) gleich oder im Wesentlichen gleich einem Abstand zwischen der Mittelachse (M) der Durchgangsöffnung (7) und der Seitenfläche (17) des Positionselements (4) ist; und/oder
**dass** das Positionselement (4) mindestens eine erste Gruppe von jeweils mindestens einer Durchgangsöffnung (7) und eine zweite Gruppe von jeweils mindestens einer Durchgangsöffnung (7) aufweist, wobei die erste Gruppe einer ersten Seitenfläche (17) und die zweite Gruppe einer zweiten Seitenfläche (18) zugeordnet ist, wobei ein Abstand zwischen einer mittig sich durch den Schlitz erstreckenden Achse (L8) und der Seitenfläche (16) der Aufnahme (10) gleich oder im Wesentlichen gleich einem Abstand zwischen der Mittelachse (M) der Durchgangsöffnungen (7) der ersten Gruppe und der zugeordneten Seitenfläche (17) des Positionselements (4) ist und wobei ein Abstand zwischen einer mittig sich durch den Schlitz erstreckenden Achse (L8) und der Seitenfläche (16) der Aufnahme (10) gleich oder im Wesentlichen gleich einem Abstand zwischen der Mittelachse (M) der Durchgangsöffnungen (7) der zweiten Gruppe und der zugeordneten Seitenfläche (18) des Positionselements (4) ist.

11. Sanitärartikelanordnung (1) nach einem der vorhergehenden Ansprüche, **dadurch gekennzeichnet, dass** die Form der Aufnahme (10) im Wesentlichen identisch zur Form des Positionselementes (4) ist, wobei das Positionselement (4) vorzugsweise vollständig in der Aufnahme (10) liegt und/oder wobei das Positionselement (4) die Aufnahme (10) vorzugsweise vollständig ausfüllt; und/oder wobei die Form vorzugsweise rechteckig oder oval ist.

12. Sanitärartikelanordnung (1) nach einem der vorhergehenden Ansprüche, **dadurch gekennzeichnet, dass** das Befestigungselement (3) eine Lagerstange und optionale Lagerlaschen (19) aufweist, welche sich durch den Schlitz (8) und durch die Durchgangsöffnung (7) hindurch erstrecken.

13. Sanitärartikelanordnung (1) nach Anspruch 12, **dadurch gekennzeichnet, dass** das Befestigungselement weiter ein mit der Lagerstange zusammenwirkendes Klemmelement (20) aufweist, welches an einer Anschlagsfläche (21) am Sanitärartikel (2) anliegt, wobei die Anschlagsfläche (21) gegenüber der Aufnahme (10) an der Rückwand (9) angeordnet ist.

14. Sanitärartikelanordnung (1) nach einem der vorhergehenden Ansprüche, **dadurch gekennzeichnet, dass** zwei Schlitze (8), zwei Aufnahmen (10) sowie zwei Befestigungselemente (3) angeordnet sind und/oder dass der Sanitärartikel aus Keramik ist und/oder dass das Positionselement aus Kunststoff ist.

15. Verfahren zur Montage einer Sanitärartikelanordnung (1) nach einem der vorhergehenden Ansprüche, **dadurch gekennzeichnet, dass** in einem ersten Schritt die Montagehöhe des Sanitärartikels (2) bestimmt wird, und dass in einem zweiten Schritt das Positionselement (4) derart in die Aufnahme (10) eingelegt wird, dass die die Montagehöhe definierende Durchgangsöffnung (7) auf der entsprechenden Höhe in der Aufnahme liegt.

## Claims

1. Sanitary item arrangement (1) comprising
a sanitary item (2), in particular a bidet or a toilet bowl or a urinal or a washbasin,
a fastening element (3) for fastening the sanitary item (1) to a bearing point on the building side, and
at least one positioning element (4) with at least one passage opening (7), **characterized in that**
the sanitary item (2) has a slot (8), which is oriented in the vertical direction (V) in the installation position and extends through a rear wall (9) of the sanitary item (2), and has a receptacle (10), which at least partially surrounds the slot (8) and extends from the surface (15) of the rear wall (9) into the sanitary item (2),
and wherein the positioning element (4) can be placed into the receptacle (10) in such a way that parts of the fastening element (3) are guided through the slot (8) and through the passage opening (7), wherein the position of the passage opening (7) in the receptacle (10) predefines or determines the height position of the sanitary item (2).

2. Sanitary item arrangement (1) according to Claim 1, **characterized in that** the sanitary item arrangement (1) has a set of at least two positioning elements (4), wherein the position of the passage opening (7) at one of the positioning elements (4) is different from the position of the passage opening (7) at the other of the positioning elements (4).

3. Sanitary item arrangement (1) according to Claim 2, **characterized in that** the passage opening (7) are arranged between the positioning elements of the set in such a way that there is a resulting height adjustment range of 1 to 5 cm.

4. Sanitary item arrangement according to Claim 1 or either of Claims 2 and 3, **characterized in that** a positioning element (4) is formed with a first edge surface (5) and a second edge surface (6), wherein the at least one passage opening (7) is situated at a distance from the first edge surface (5) with a first spacing (A1) and from the second edge surface (6) with a second spacing (A2), wherein the first spacing (A1) is different from the second spacing (A2), wherein the positioning element can be placed into the receptacle (10) in such a way that one of the stated edge surfaces (5, 6) comes into contact with an abutment surface (11) of the receptacle (10), wherein the position of the at least one passage opening (7) in relation to the abutment surface (11) differs according to the edge surface (5, 6) in contact with the abutment surface (11), so that the passage opening (7) comes to lie at different height positions and so that the sanitary item (2) can be mounted at different height positions.

5. Sanitary item arrangement (1) according to Claim 4, **characterized in that** the spacings (A1, A2) between the passage opening (7) and the edge surfaces (5, 6) are such that the distance between the position of the passage opening (7) if the first edge surface (5) is in contact with the abutment surface (11) and the position of the passage opening (7) if the second edge surface (6) is in contact with the abutment surface (11) is in the range from 1 cm to 5 cm.

6. Sanitary item arrangement (1) according to one of the preceding claims, **characterized in that** the positioning element (4) has exactly one passage opening (7); and/or **in that** the positioning element (4) has at least two, in particular exactly two, passage openings (7).

7. Sanitary item arrangement (1) according to one of the preceding Claims 1 to 5, **characterized in that** the positioning element (4) has at least two, in particular exactly two, passage openings (7) and at least two opposite edge surfaces (5, 6), wherein the at least two passage openings (7) are arranged offset from one another transversely to the longitudinal direction of the slot (8), wherein the positioning element (4) can be inserted into the receptacle (10) with a first surface (12) in front or with a second surface (13), which is opposite the first surface (12).

8. Sanitary item arrangement (1) according to one of the preceding claims, **characterized in that** the receptacle (10) has a base surface (14) which preferably extends parallel to the surface of the rear wall (9) and from which said abutment surface (11) extends away in a substantially perpendicular manner, wherein the slot (8) extends from the base surface (14) through the rear wall (9) of the sanitary item (2).

9. Sanitary item arrangement (1) according to one of the preceding claims, **characterized in that** the passage openings (7) are situated in the positioning element (4) in such a way that, for each position of the positioning element (4) in the receptacle (10), the inner width of at least one of the passage openings (7) is within the inner width of the slot (8).

10. Sanitary item arrangement (1) according to one of the preceding claims, **characterized**
**in that** the receptacle (10) has a side surface (16), and in that the positioning element (4) has a side surface (17), wherein a spacing between an axis (L8) extending centrally through the slot (8) and the side surface (16) of the receptacle (10) is equal in size or substantially equal in size to a spacing between the central axis (M) of the passage opening (7) and the side surface (17) of the positioning element (4); and/or
**in that** the positioning element (4) has at least one first group of in each case at least one passage opening (7) and one second group of in each case at least one passage opening (7), wherein the first group is associated with a first side surface (17) and the second group is associated with a second side surface (18), wherein a spacing between an axis (L8) extending centrally through the slot and the side surface (16) of the receptacle (10) is equal in size or substantially equal in size to a spacing between the central axis (M) of the passage openings (7) of the first group and the associated side surface (17) of the positioning element (4), and wherein a spacing between an axis (L8) extending centrally through the slot and the side surface (16) of the receptacle (10) is equal in size or substantially equal in size to a spacing between the central axis (M) of the passage openings (7) of the second group and the associated side surface (18) of the positioning element (4).

11. Sanitary item arrangement (1) according to one of the preceding claims, **characterized in that** the shape of the receptacle (10) is substantially identical to the shape of the positioning element (4), wherein the positioning element (4) is situated preferably fully in the receptacle (10), and/or wherein the positioning element (4) fills the receptacle (10) preferably fully; and/or wherein the shape is preferably rectangular or oval.

12. Sanitary item arrangement (1) according to one of the preceding claims, **characterized in that** the fastening element (3) has a bearing rod and optional bearing tabs (19), which extend through the slot (8) and through the passage opening (7).

13. Sanitary item arrangement (1) according to Claim 12, **characterized in that** the fastening element furthermore has a clamping element (20) which interacts with the bearing rod and which bears against an abutment surface (21) on the sanitary item (2), wherein the abutment surface (21) is arranged opposite the receptacle (10) at the rear wall (9).

14. Sanitary item arrangement (1) according to one of the preceding claims, **characterized in that** two slots (8), two receptacles (10) and two fastening elements (3) are arranged, and/or **in that** the sanitary item is composed of ceramic, and/or **in that** the positioning element is composed of plastic.

15. Method for mounting a sanitary item arrangement (1) according to one of the preceding claims, **characterized in that**, in a first step, the mounting height of the sanitary item (2) is determined, and **in that**, in a second step, the positioning element (4) is placed into the receptacle (10) in such a way that the passage opening (7) defining the mounting height is situated in the receptacle at the corresponding height.

## Revendications

1. Ensemble formant article sanitaire (1) comprenant
un article sanitaire (2), notamment un bidet ou une cuvette de WC ou un urinoir ou un lavabo,
un élément de fixation (3) destiné à fixer l'article sanitaire (1) à un point d'appui côté bâtiment, et
au moins un élément de positionnement (4) pourvu d'au moins une ouverture traversante (7), **caractérisé en ce que**
l'article sanitaire (2) comportant une fente (8) qui est orientée dans la direction verticale (V) dans la position installée et qui s'étend à travers une paroi arrière (9) de l'article sanitaire (2), et un logement (10) qui entoure au moins partiellement la fente (8) et qui s'étend de la surface (15) de la paroi arrière (9) jusque dans l'article sanitaire (2),
et l'élément de positionnement (4) peut être inséré dans le logement (10) de manière à ce que des parties de l'élément de fixation (3) soient guidées à travers la fente (8) et à travers l'ouverture traversante (7), la position de l'ouverture traversante (7) dans le logement (10) spécifiant ou déterminant la position en hauteur de l'article sanitaire (2).

2. Ensemble formant article sanitaire (1) selon la revendication 1, **caractérisé en ce que** l'ensemble formant article sanitaire (1) comporte un ensemble d'au moins deux éléments de positionnement (4), la position de l'ouverture traversante (7) au niveau d'un des éléments de positionnement (4) étant différente de la position de l'ouverture traversante (7) au niveau de l'autre des éléments de positionnement (4).

3. Ensemble formant article sanitaire (1) selon la revendication 2, **caractérisé en ce que** les ouvertures traversantes (7) sont disposées entre les éléments de positionnement de l'ensemble de telle sorte qu'il en résulte une plage de réglage en hauteur de 1 à 5 cm.

4. Ensemble formant article sanitaire selon la revendication 1 ou l'une des revendications 2 ou 3, **caractérisé en ce qu'**un élément de positionnement (4) est formé avec une première surface de bord (5) et une deuxième surface de bord (6), l'au moins une ouverture traversante (7) étant à une première distance (A1) de la première surface de bord (5) et une deuxième distance (A2) de la deuxième surface de bord (6), la première distance (A1) étant différente de la deuxième distance (A2), l'élément de positionnement pouvant être inséré dans le logement (10) de telle manière qu'une desdites surfaces de bord (5, 6) vienne en contact avec une surface de butée (11) du logement (10), la position de l'au moins une ouverture traversante (7) par rapport à la surface de butée (11) étant différente en fonction de la surface de bord (5, 6) en contact avec la surface de butée (11) de sorte que l'ouverture traversante (7) vienne se trouver à des positions en hauteur différentes et de sorte que l'article sanitaire (2) puisse être monté à des hauteurs différentes.

5. Ensemble formant article sanitaire (1) selon la revendication 4, **caractérisé en ce que** les distances (A1, A2) entre l'ouverture traversante (7) et les surfaces de bord (5, 6) sont telles que la distance entre la position de l'ouverture traversante (7), lorsque la première surface de bord (5) est en contact avec la surface de butée (11), et la position de l'ouverture traversante (7), lorsque la deuxième surface de bord (6) est en contact avec la surface de butée (11), est comprise entre 1 cm et 5 cm.

6. Ensemble formant article sanitaire (1) selon l'une des revendications précédentes, **caractérisé en ce que** l'élément de positionnement (4) comporte exactement une ouverture traversante (7) ; et/ou **en ce que** l'élément de positionnement (4) comporte au moins deux, en particulier exactement deux, ouvertures traversantes (7).

7. Ensemble formant article sanitaire (1) selon l'une des revendications précédentes 1 à 5, **caractérisé en ce que** l'élément de positionnement (4) comporte au moins deux, en particulier exactement deux, ouvertures traversantes (7) et au moins deux surfaces de bord opposées (5, 6), les au moins deux ouvertures traversantes (7) étant disposées de manière décalée les unes des autres transversalement à la direction longitudinale de la fente (8), l'élément de positionnement (4) pouvant être inséré dans le logement (10) avec une première surface (12) située devant ou une deuxième surface (13) située en face de la première surface (12).

8. Ensemble formant article sanitaire (1) selon l'une des revendications précédentes, **caractérisé en ce que** le logement (10) comporte une surface de base (14) qui s'étend de préférence parallèlement à la surface de la paroi arrière (9) et de laquelle ladite surface de butée (11) s'étend sensiblement à angle droit, la fente (8) s'étendant de la surface de base (14) à travers la paroi arrière (9) de l'article sanitaire (2).

9. Ensemble formant article sanitaire (1) selon l'une des revendications précédentes, **caractérisé en ce que** les ouvertures traversantes (7) sont ménagées dans l'élément de position (4) de telle sorte que, à chaque position de l'élément de positionnement (4) dans le logement (10), la largeur libre d'au moins une des ouvertures traversantes (7) est située dans la largeur libre de la fente (8).

10. Ensemble formant article sanitaire (1) selon l'une des revendications précédentes, **caractérisé en ce que**
le logement (10) comporte une surface latérale (16) et l'élément de positionnement (4) comporte une surface latérale (17), une distance entre un axe (L8) qui s'étend au centre à travers la fente (8) et la surface latérale (16) du logement (10) étant égale ou sensiblement égale à une distance entre l'axe central (M) de l'ouverture traversante (7) et la surface latérale (17) de l'élément de positionnement (4) ; et/ou
l'élément de positionnement (4) comporte au moins un premier groupe formé d'au moins une ouverture de passage (7) et un deuxième groupe formé d'au moins une ouverture de passage (7), le premier groupe étant associé à une première surface latérale (17) et le deuxième groupe étant associé à une deuxième surface latérale (18), une distance entre un axe (L8) qui s'étend au centre à travers la fente et la surface latérale (16) du logement (10) étant égale ou sensiblement égale à une distance entre l'axe central (M) des ouvertures traversantes (7) du premier groupe et la surface latérale associée (17) de l'élément de positionnement (4) et une distance entre un axe (L8) qui s'étend au centre à travers la fente et la surface latérale (16) du logement (10) étant égale ou sensiblement égale à une distance entre l'axe central (M) des ouvertures traversantes (7) du deuxième groupe et la surface latérale associée (18) de l'élément de positionnement (4).

11. Ensemble formant article sanitaire (1) selon l'une des revendications précédentes, **caractérisé en ce que** la forme du logement (10) est sensiblement identique à la forme de l'élément de positionnement (4), l'élément de positionnement (4) étant situé de préférence complètement dans le logement (10) et/ou l'élément de positionnement (4) remplissant de préférence complètement le logement (10) ; et/ou la forme étant de préférence rectangulaire ou ovale.

12. Ensemble formant article sanitaire (1) selon l'une des revendications précédentes, **caractérisé en ce que** l'élément de fixation (3) comporte une tige d'appui et éventuellement des pattes d'appui (19) qui s'étendent à travers la fente (8) et à travers l'ouverture traversante (7) .

13. Ensemble formant article sanitaire (1) selon la revendication 12, **caractérisé en ce que** l'élément de fixation comprend en outre un élément de serrage (20) qui coopère avec la tige d'appui et qui est en appui sur une surface de butée (21) de l'article sanitaire (2), la surface de butée (21) étant disposée en face du logement (10) de la paroi arrière (9).

14. Ensemble formant article sanitaire (1) selon l'une des revendications précédentes, **caractérisé en ce que** deux fentes (8), deux logements (10) et deux éléments de fixation (3) sont disposés et/ou **en ce que** l'article sanitaire est en céramique et/ou que l'élément de positionnement est en matière synthétique.

15. Procédé de montage d'un ensemble formant article sanitaire (1) selon l'une des revendications précédentes, **caractérisé en ce que**, dans une première étape, la hauteur de montage de l'article sanitaire (2) est déterminée, et **en ce que**, dans une deuxième étape, l'élément de positionnement (4) est inséré dans le logement (10) de telle sorte que l'ouverture traversante (7) définissant la hauteur de montage se trouve à la hauteur correspondante dans le logement.
